# EUROPÄISCHE PATENTSCHRIFT

(11) **EP 1 619 704 B1**
(45) Veröffentlichungstag und Bekanntmachung des Hinweises auf die Patenterteilung: **15.08.2007**
(21) Anmeldenummer: 05105582.0
(22) Anmeldetag: 23.06.2005
(51) Int. Cl.: H01H 23/28, H01H 23/14

(54) **Taster**
Push button
Un bouton poussoir

(30) Priorität: 21.07.2004 DE 102004035321
(43) Veröffentlichungstag der Anmeldung: 25.01.2006
(73) Patentinhaber: Merten GmbH & Co. KG, 51674 Wiehl (DE)
(72) Erfinder: Görlich, Wolfgang, 53804 Much (DE)
(74) Vertreter: Selting, Günther

(56) Entgegenhaltungen:
- DE-C1- 10 233 331
- US-A- 4 386 254
- US-A- 4 710 602
- US-A1- 2003 038 020

## Beschreibung

Die Erfindung betrifft einen Taster mit einem flachen Unterteil, einer relativ zu dem Unterteil bewegbaren flachen Wippe und einer die Wippe in eine Grundstellung drückende Rückstellvorrichtung, wobei das Unterteil mehrere von der Wippe zu betätigende Mikrotaster zum Herstellen eines elektrischen Kontakts aufweist.

Taster dienen dem Herstellen elektrischer Kontakte, z. B. zur elektrischen Steuerung bestimmter Funktionen verschiedener technischer Geräte. Bekannt ist die Verwendung von Mikrotastern zur Miniaturisierung der Taster. Mikrotaster sind klein und besitzen ein kleines Betätigungselement mit kurzem Schalthub. Um die menschliche Betätigung von Mikroschaltern zu erleichtern, ist die Verwendung von Wippen bekannt, wobei die Mikrotaster von einer Wippe betätigt werden, auf die ein Druck auszuüben ist. Die Wippe ist flach und relativ zu einem flachen Unterteil des Tasters bewegbar. Die Mikrotaster sind auf einer Platine befestigt und schalten schwache Steuerströme. Nach der Betätigung wird die Wippe von einer Rückstellvorrichtung in eine Grundstellung gedrückt.

Der Schalthub eines Mikrotasters ist gering. Dadurch vermittelt ein Mikrotaster bei Betätigung ein anderes Schaltgefühl als ein konventioneller Taster, wie z. B. ein Lichtschalter, der einen längeren Schalthub hat.

Der Erfindung liegt die Aufgabe zugrunde, einen Taster mit über eine Wippe zu betätigenden Mikrotastern zu schaffen, der dem Benutzer das Schaltgefühl eines konventionellen Tasters vermittelt.

Die Lösung dieser Aufgabe erfolgt erfindungsgemäß mit dem durch die Merkmale des Patentanspruchs 1 definierten Taster.

Der Taster hat ein flaches Unterteil mit einer relativ zu dem Unterteil bewegbaren flachen Wippe und einer die Wippe in eine Grundstellung drückende Rückstellvorrichtung, wobei das Unterteil mehrere von der Wippe zu betätigende Mikrotaster aufweist.

Die Rückstellvorrichtung besitzt eine elastisch verbiegbare Folie, die mindestens einen der Mikrotaster bedeckt. Das Unterteil des Tasters weist Stützelemente auf, auf denen die Folie aufliegt und die Wippe weist erste Vorsprünge zum Verbiegen der Folie auf, so dass die Folie eine auf die Wippe ausgeübte Kraft von den Vorsprüngen auf das Betätigungselement des betreffenden Mikrotasters überträgt. Der beim Verbiegen der Folie von der Wippe zurückgelegte Weg bis zur Betätigung des Mikrotasters ist größer als der Schalthub des Betätigungselements des Mikrotasters. Dadurch wird dem Benutzer beim Betätigen des Tasters ein anderes Schaltgefühl vermittelt als bei direkter Betätigung des Mikrotasters. Der resultierende längere Schalthub sowie die entgegen der Betätigungsrichtung wirkende Federkraft der elastischen Folie vermitteln ein Schaltgefühl, das dem eines konventionellen Tasters, wie z. B. einem Lichttaster, entspricht. Zudem ist durch die Folie eine technisch einfache und baulich unaufwendige Ausführungsform einer Rückstellvorrichtung gegeben.

Mit dem erfindungsgemäßen Taster ist die Mikrotastertechnik bei der herkömmlichen elektrischen Installationstechnik einsetzbar, wie z. B. bei Wandschaltern.

Mindestens einer der Mikrotaster ist bei einer vorteilhaften Ausführungsform nicht von der Folie bedeckt und die Wippe weist mindestens einen zweiten Vorsprung zum direkten Betätigen dieses Mikrotasters auf. Dadurch bietet der Taster die Möglichkeit, zusätzlich zu den indirekt über die Folie zu betätigenden Mikrotaster, einen direkt zu betätigenden Mikrotaster zu verwenden.

Die Wippe kann mindestens einen dritten Vorsprung aufweisen, der, wenn der zweite Vorsprung den Mikrotaster betätigt, die Folie verformt, so dass die Folie durch ihre Elastizität eine Rückstellkraft auf die Wippe ausübt. Hierdurch wird die Folie zugleich als Rückstellvorrichtung für den direkt zu betätigenden Mikrotaster verwendet. Eine zusätzliche Rückstellvorrichtung wird nicht benötigt.

Die Wippe hat vorzugsweise mindestens zwei Betätigungsarten, bei denen sie um eine Achse gekippt wird und dabei jeweils unterschiedliche Mikrotaster betätigt. Der Taster hat dadurch mehr als zwei Schaltfunktionen, wie z. B. "An-Aus". Bei der ersten Betätigungsart wird die Wippe um eine Mittelachse des Unterteils gekippt und kann so wie ein herkömmlicher Kippschalter verwendet werden. Bei der zweiten Betätigungsart wird die Wippe um eine erste Schwenkachse und/oder eine zweite Schwenkachse geschwenkt, wobei die erste und die zweite Schwenkachse entlang gegenüberliegender Ränder des Unterteils verlaufen und beide Schwenkachsen senkrecht zu der Mittelachse der ersten Betätigungsart sind. Bei der ersten Betätigungsart werden die über die Folie betätigten Mikrotaster verwendet. Bei der zweiten Betätigungsart werden die direkt betätigten Mikrotaster verwendet. Der Taster vermittelt in der ersten Betätigungsart zur Bedienung konventioneller Schaltfunktionen, wie z. B. "Licht ein- und ausschalten", ein konventionelles, der Gewohnheit entsprechendes Schaltgefühl und stellt in der zweiten Betätigungsart zusätzliche Schaltfunktionen durch direkt zu betätigende Mikrotaster zur Verfügung.

Die Wippe kann zusätzlich eine kippfreie Betätigungsart haben, bei der sie ohne wesentliche Kippbewegungen gedrückt wird und dabei mindestens zwei Mikrotaster betätigt. Die beiden in der kippfreien Betätigungsart verwendeten Mikrotaster können direkt zu betätigende Mikrotaster sein. Durch Drücken des Tasters bei der kippfreien Betätigungsart wird eine fünfte Schaltfunktion zur Verfügung gestellt.

Bei dem Taster sind vorzugsweise Mittel vorgesehen, die eine gleichzeitige Betätigung der Wippe in der ersten und in der zweiten Betätigungsart verhindern bzw. die bei der kippfreien Betätigungsart ein Betätigen der Wippe in der ersten Betätigungsart verhindern. Diese Mittel können z. B. aus vierten Vorsprüngen bestehen, die von einem Umfangsrand des Unterteils abstehen und gegen die eine Umfangswand der Wippe bei Betätigung derselben stößt, so dass ein Kippen der Wippe entsprechend einer anderen Betätigungsart nicht möglich ist. Dadurch ist eine Kombination bestimmter Betätigungsarten mechanisch verhindert.

Gemäß einer vorteilhaften Weiterbildung des Erfindungsgegenstandes weist die Wippe auf der Kippachse der ersten Betätigungsart Rastelemente auf, die mit Gegenelementen des Unterteils in Eingriff sind, so dass die Rastelemente die Drehpunkte der Kippbewegungen der Wippe um die Kippachse definieren. Die Rastelemente können Rasthaken sein und die Gegenelemente können Einkerbungen sein, in die die Rasthaken einrasten. Umgekehrt können auch die Rasthaken an dem Unterteil und die Einkerbungen an der Wippe vorgesehen sein. Mindestens eine der Einkerbungen kann von solcher Größe sein, dass der Rasthaken in der Einkerbung senkrecht zu dem Unterteil verschiebbar ist, so dass der jeweils gegenüberliegende Rasthaken den Drehpunkt der Schwenkbewegung der zweiten Betätigungsart der Wippe definiert. Durch die Rastelemente und Gegenelemente erfolgt sowohl die Befestigung der Wippe an dem Unterteil, als auch die technische Realisierung der verschiedenen Betätigungsarten.

Das Unterteil kann vier in einem Rechteck angeordnete Mikrotaster aufweisen, von denen genau zwei diagonal gegenüberliegende von der Folie bedeckt sind. Durch eine Kippbewegung der Wippe bei der ersten Betätigungsart jeweils in den beiden Scheitelpunkten der Kippbewegung können die diagonal gegenüberhegende Mikrotaster betätigt werden. Die Mikrotaster sind von der Folie bedeckt und bewirken bei Betätigung der Wippe in der ersten Betätigungsart ein konventionelles Schaltgefühl. Die erste Betätigungsart ist die Hauptbetätigungsart, z. B. um Licht ein- und auszuschalten oder Jalousien herauf- und herunterzufahren.

Die Folie kann einen ausgeschnittenen Bereich besitzen, dem zwei nicht von der Folie bedeckte Taster zugeordnet sind. Bei der zweiten Betätigungsart wird einer der nicht von der Folie bedeckten Mikrotaster direkt betätigt. Die zweite Betätigungsart ist eine Nebenbetätigungsart. Die Betätigungsrichtung ist senkrecht zu der der ersten Betätigungsart. In der zweiten Betätigungsart können spezielle Sonderfunktionen bedient werden, z. B. das Anwählen bestimmter Lichtquellen oder die Verstellung des Winkels der Lamellen von Jalousien. Die Betätigung der Wippe in der kippfreien Betätigungsart könnte einen definierten Ausgangszustand anwählen.

Die ersten Vorsprünge zum Verbiegen der Folie sind auf mindestens zwei gegenüberliegenden Seiten des betreffenden Mikrotasters angeordnet. Durch eine Hebelwirkung ist der von den Vorsprüngen zurückgelegte Weg beim Verbiegen der Folie länger als der von dem Betätigungselement des Mikrotasters zurückgelegte Weg durch den entsprechenden Druck der Folie auf das Betätigungselement. Die Stützelemente des Unterteils, auf denen die Folie aufliegt, können ebenfalls auf mindestens zwei gegenüberliegenden Seiten des betreffenden Mikrotasters angeordnet sein.

Vorteilhafterweise weist der Taster einen Vorsatz für eine Wanddose auf. Z. B. kann das Unterteil als ein solcher Vorsatz ausgebildet sein oder mit einem solchen verbunden sein. Auf diese Weise könnte der Taster als herkömmlicher Lichtschalter eingesetzt werden. Die Mikrotaster können schwache Steuerströme schalten. Gleichwohl ist durch eine Verwendung von Relais oder Verstärkern eine direkte Schaltung von Netzströmen denkbar.

Im folgenden wird unter Bezugnahme auf die Zeichnungen ein Ausführungsbeispiel der Erfindung näher erläutert.

Es zeigen:
- Fig. 1: eine Explosionszeichnung des Tasters,
- Fig. 2: eine Draufsicht des Tasters,
- Fig. 3: einen Schnitt entlang III-III in Fig. 2,
- Fig. 4: einen Schnitt entlang IV-IV in Fig. 2,
- Fig. 5: eine Seitenansicht des Tasters in betätigtem Zustand der ersten Betätigungsart in Richtung V in Fig. 2,
- Fig. 6: einen Schnitt entlang III-III in Fig. 2 bei betätigtem Zustand der ersten Betätigungsart,
- Fig. 7: eine Seitenansicht des Tasters bei betätigtem Zustand der zweiten Betätigungsart in Richtung VII in Fig. 2,
- Fig. 8: einen Schnitt entlang IV-IV in Fig. 2 des Tasters bei betätigtem Zustand der zweiten Betätigungsart und
- Fig. 9: einen Schnitt des Tasters entlang IV-IV in Fig. 2 des Tasters bei betätigtem Zustand der kippfreien Betätigungsart.

Fig. 1 zeigt eine Explosionsansicht des Tasters 10 mit einem Unterteil 12, einer Wippe 14 und einer aus einer Folie 20 bestehenden Rückstellvorrichtung 16. Das Unterteil 12 ist als quadratische Platte mit aufstehenden Rändern 44 ausgebildet und entspricht in seinen Abmessungen den Abmessungen eines elektrischen Installationsschalters. Das Unterteil 12 enthält eine Platine 33, auf der vier Mikrotaster 18 in einem Quadrat angeordnet sind. Jeder der Mikrotaster 18 besitzt an seiner Oberseite ein Betätigungselement 26. In den Zwischenräumen zwischen benachbarten Mikrotastern 18 sind auf der Platine 33 vier Stützelemente 22 in einem Quadrat angeordnet. Die Stützelemente 22 sind runde Säulen mit einem Sockel 21 und einer Spitze 23 oberhalb des Sockels 21. Der Durchmesser der Spitze 23 ist geringer als der Durchmesser des Sockels 21.

Die Folie 20 besitzt eine quadratische Grundform mit abgeschnittenen Ecken, so dass sie diagonal in dem Unterteil 12 platzierbar ist. Sie besteht aus einer formstabilen Hartfolie und hat ein elastisches Rückstellverhalten. Die Folie 20 besitzt vier in einem der Anordnung der Stützsäulen 22 entsprechenden Quadrat angeordnete runde Löcher 25, deren Durchmesser größer als der Durchmesser der Spitzen 23 und kleiner als der Durchmesser der Sockel 21 ist. Die Folie 20 liegt auf den Stützelementen 22 auf, wobei die Spitzen 23 durch die Löcher 25 der Folie 20 hindurchragen und die Folie 20 von der Oberseite der Sockel 21 getragen wird. Die Folie 20 ist durch die Stützelemente 22 fest positioniert. Die Folie 20 kann gegen das Unterteil 12 und gegen die Mikrotaster 18 nicht verrutschen. Wie auch in der Draufsicht in Fig. 2 zu sehen, bedeckt die Folie 20 zwei Mikrotaster 18, die sich bezogen auf die quadratische Anordnung der Mikrotaster 18 an diagonal gegenüberliegenden Ecken befinden. Die Folie hat einen ausgeschnittenen Bereich 52, dem die beiden anderen Mikrotaster 18a zugeordnet sind, so dass diese nicht von der Folie 20 bedeckt werden.

Die Wippe 14 besteht aus einer quadratischen Platte mit einer aufstehenden Umfangswand 46. Die quadratische Platte ist etwas größer als die des Unterteils 12, und die Höhe des Umfangsrands 44 des Unterteils 12 ist etwas geringer als die Höhe der Umfangswand 46 der Wippe 14, so dass das Unterteil 12 in die Wippe 14 hineinpasst. An der Unterseite der Wippe 14 sind auf gegenüberliegenden Seiten der beiden von der Folie 20 bedeckten Mikrotaster 18 erste Vorsprünge 24 angeordnet. An der Unterseite der Wippe 14 sind wie in Figuren 1 und 2 dargestellt zweite kreuzförmige Vorsprünge 28 über den Betätigungselementen 26 der nicht von der Folie 16 bedeckten Mikrotaster 18 angeordnet. Dritte Vorsprünge 30 sind derart zwischen Mikrotaster 18 und benachbartem Umfangsrand 44 des Unterteils 12 an der Unterseite der Wippe 14 angeordnet, dass sie zumindest teilweise von der Folie 20 bedeckt werden. Die Mittel 40, die eine Kombination bestimmter Betätigungsarten verhindern, sind als vierte Vorsprünge 42 wie in Fig. 1 gezeigt am äußeren Umfangsrand 44 des Unterteils 12 ausgebildet. Der Vorsprung 42 ist eine mittig am Umfangsrand 44 angeordnete Rippe, die am Ort der Einkerbung 50 unterbrochen ist.

In der Mitte zweier gegenüberliegender Umfangswände 46 der Wippe 14 sind innen Rastelemente 48 in Form von Rasthaken angeordnet, die in Gegenelemente 50 in Form von Einkerbungen in der Außenseite des Umfangsrands 44 des Unterteils 12 einrasten und eine gelenkige Verbindung zwischen Wippe 14 und Unterteil 12 herstellen. Die in den Einkerbungen 50 eingerasteten Rasthaken 48 definieren die Drehpunkte der Kippachse 32, um die die Wippe 14 in der ersten Betätigungsart durch Drücken auf die Wippe 14 innerhalb der Bereiche 54 oder 56 gekippt wird. Die Funktion des Tasters 10 ist wie folgt: Der Taster 10 besitzt drei Betätigungsarten. Die Figuren 3 und 4 zeigen Schnitte entlang der Linien III-III und IV-IV in Fig. 2 in nicht betätigtem Zustand. Die Wippe 14 ist in einer Grundstellung. Die Folie 20 liegt auf den Betätigungselementen 26 der von ihr bedeckten Mikrotaster 18 auf. Die zweiten Vorsprünge 28 befinden sich über den Betätigungselementen 26 der direkt zu betätigenden Mikrotaster 18a. Die Betätigungselemente 26a befinden sich in einer Grundstellung und sind nicht eingedrückt. Die ersten Vorsprünge 24 und die dritten Vorsprünge 30 zum Verbiegen der Folie 20 berühren die Folie, aber verformen sie nicht. Die Rasthaken 48 grenzen an den oberen Rand der Einkerbungen 50 in dem Unterteil 12.

Die Figuren 5 und 6 zeigen den Taster 10 in betätigtem Zustand nach der ersten Betätigungsart. Die Wippe 14 ist um die Kippachse 32 in Pfeilrichtung gekippt. Die rechte Seite der Wippe 14 ist in Richtung auf das Unterteil 12 und über das Unterteil 12 verschoben. Die linke Seite ist entsprechend in Richtung von dem Unterteil 12 weg verschoben. Bei der ersten Betätigungsart werden durch Drücken auf die Wippe 14 innerhalb der Bereiche 54 oder 56 die entsprechenden Vorsprünge 24 gegen die Folie 20 gedrückt. Die Folie 20, die von den Stützelementen 22 in einem Abstand von der Platine 33 des Unterteils 12 gehalten wird, wird von den Vorsprüngen 24 in Richtung auf die Platine 33 in diesen Abstand hinein und gegen das Betätigungselement 26 des betreffenden Mikrotasters 18 gedrückt. Die Folie 20 übt einen zunehmenden Druck auf das Betätigungselement 26 aus und drückt bei Überschreiten eines bestimmten Druckes das Betätigungselement 26 in den Mikrotaster 18 hinein. Nach Entlastung der Wippe 14 kehrt die Folie 20 aufgrund ihrer elastischen Eigenschaften in den Ausgangszustand zurück. Dabei stützt sie sich an der Oberseite der Sockel 21 der Stützelemente 22 ab und drückt gegen die ersten Vorsprünge 24 die Wippe zurück in ihre Grundstellung.

Fig. 6 zeigt die in betätigtem Zustand durch die Vorsprünge 24 über den Mikrotaster 18 verformte Folie 16, die das Betätigungselement 26 in den Mikrotaster 18 hineindrückt. Durch die Hebelwirkung des gekippten Schalters und der sich verformenden Folie ist der resultierende Schalthub zur Betätigung des Mikrotasters 18 verlängert.

Die Figuren 7 und 8 zeigen den Taster 10 in betätigtem Zustand der zweiten Betätigungsart. Bei Betätigung der Wippe 14 in der zweiten Betätigungsart durch Druck auf die Wippe innerhalb der Bereiche 58 oder 60 stützt sich der Rasthaken 48 der jeweils gegenüberliegenden Umfangswand 46 an dem oberen Rand der betreffenden Einkerbungen 50 ab. Der andere Rasthaken 48 rutscht in der betreffenden Einkerbung 50 in Pfeilrichtung nach unten. Die Wippe schwenkt um eine erste Schwenkachse 34 in Pfeilrichtung. Der betreffende zweite Vorsprung 28 überträgt den auf die Wippe ausgeübten Druck direkt auf das Betätigungselement 26 des betreffenden Mikrotasters 18a und drückt dieses in den Mikrotaster hinein. Der entsprechende dritte Vorsprung 30 drückt gegen die Folie 20 und verformt diese elastisch. Nach Entlastung der Wippe 14 drückt die Folie 20 gegen das Betätigungselement 30 die Wippe 14 in ihre Grundstellung zurück, so dass das Betätigungselement 26 des betreffenden Mikrotasters 18a wieder entlastet wird.

Fig. 9 zeigt den Taster 10 in nach der kippfreien Betätigungsart betätigtem Zustand. Durch Druck in Pfeilrichtung innerhalb des Betätigungsbereiches 62 der Wippe 14 auf die Wippe 14 rutschen beide Rasthaken 48 in den Einkerbungen 50 in Pfeilrichtung nach unten. Beide Vorsprünge 28 drücken gegen die Betätigungselemente 26 der beiden nicht von der Folie 20 bedeckten Mikrotaster 18a. Beide Mikrotaster 18a werden direkt betätigt. Die beiden dritten Vorsprünge 30 und die ersten Vorsprünge 24 drücken in Pfeilrichtung gegen die Folie 20. Nach Entlastung der Wippe 14 drückt die Folie 20 aufgrund ihrer elastischen Eigenschaften gegen die dritten Vorsprünge 30 und gegen die ersten Vorsprünge 24, so dass die Wippe 14 zurück in ihre Grundstellung bewegt wird.

Die Funktion der Mittel 40 zum Verhindern einer Kombination bestimmter Betätigungsarten ist wie folgt: Bei Betätigung des Tasters 10 in der zweiten Betätigungsart stößt die Wippe 14 an die vierten Vorsprünge 42, nachdem das Betätigungselement 26 des entsprechenden Mikrotasters 18a von dem zweiten Vorsprung 28 eingedrückt wurde. Die untere Kante der Umfangswand 46 liegt derart an dem Vorsprung 42 an, dass ein Kippen der Wippe 14 um die Kippachse 32 entsprechend der ersten Betätigungsart verhindert ist. Bei Betätigung des Tasters 10 in der zweiten Betätigungsart ist eine Betätigung in der ersten Betätigungsart verhindert. Bei Betätigung des Tasters 10 in der ersten Betätigungsart stößt ein Teil der Unterkante der Umfangswand 46 der Wippe an einen äußeren Teil des Vorsprungs 42, wie in Fig. 5 gezeigt, wenn das Betätigungselement 26 des entsprechenden Mikrotasters 18 von der Folie 20 eingedrückt wurde. Ein Schwenken der Wippe 14 um die den Vorsprüngen 42 gegenüberliegende Schwenkachse 34 bzw. 36 entsprechend der zweiten Betätigungsart ist dann verhindert. Bei Betätigung des Tasters 10 in der ersten Betätigungsart ist eine gleichzeitige Betätigung in der zweiten Betätigungsart nicht möglich. Bei Betätigung des Tasters 10 in der kippfreien Betätigungsart stößt die Unterkante der Umfangswand 46 der Wippe 14 an die vierten Vorsprünge 42, wenn die Betätigungselemente 26 der beiden nicht von der Folie 20 bedeckten Mikrotaster 18a von den zweiten Vorsprüngen 28 eingedrückt sind. Ein Kippen der Wippe 14 entsprechend der ersten Betätigungsart ist bei der kippfreien Betätigungsart verhindert.

## Patentansprüche

1. Taster (10) mit
einem flachen Unterteil (12),
einer relativ zu dem Unterteil (12) bewegbaren flachen Wippe (14) und
einer die Wippe (14) in eine Grundstellung drückende Rückstellvorrichtrang (16),
wobei das Unterteil (12) mehrere von der Wippe (14) zu betätigende Mikrotaster (18,18a) zum Herstellen eines elektrischen Kontakts aufweist,
**dadurch gekennzeichnet,**
**dass** die Rückstellvor-richtung (16) eine elastisch verbiegbare Folie (20) besitzt, die mindestens einen der Mikrotaster (18) bedeckt,
**dass** das Unterteil (12) Stützelemente (22) aufweist, auf denen die Folie (20) aufliegt, und
**dass** die Wippe (14) erste Vorsprünge (24) zum Verbiegen der Folie (20) aufweist, so dass die Folie (20) eine auf die Wippe (14) ausgeübte Kraft von den Vorsprüngen (24) auf das Betätigungselement (26) des betreffenden Mikrotasters (18) überträgt.

2. Taster (10) nach Anspruch 1, **dadurch gekennzeichnet, dass** mindestens einer der Mikrotaster (18a) nicht von der Folie (20) bedeckt ist, und dass die Wippe (14) mindestens einen zweiten Vorsprung (28) zum direkten Betätigen dieses Mikrotasters (18a) aufweist.

3. Taster (10) nach Anspruch 2, **dadurch gekennzeichnet, dass** die Wippe (14) mindestens einen dritten Vorsprung (30) aufweist, der, wenn der zweite Vorsprung (28) den Mikrotaster (18a) betätigt, die Folie (20) verformt, so dass die Folie (20) durch ihre Elastizität eine Rückstellkraft auf die Wippe (14) ausübt.

4. Taster (10) nach einem der Ansprüche 1 bis 3, **dadurch gekennzeichnet, dass** die Wippe (14) mindestens zwei Betätigungsarten hat, bei denen sie um eine Achse gekippt wird und dabei jeweils unterschiedliche Mikrotaster (18a) betätigt.

5. Taster (10) nach Anspruch 4, **dadurch gekennzeichnet, dass** die Wippe (14) bei der ersten Betätigungsart um eine Mittelachse (32) des Unterteils (12) gekippt wird.

6. Taster (10) nach Anspruch 4 oder 5, **dadurch gekennzeichnet, dass** die Wippe (14) bei der zweiten Betätigungsart um eine erste Schwenkachse (34) und/oder eine zweite Schwenkachse (36), die entlang gegenüberliegender Ränder (38) des Unterteils (12) verlaufen, geschwenkt wird.

7. Taster (10) nach einem der Ansprüche 1 bis 6, **dadurch gekennzeichnet, dass** die Wippe (14) eine kippfreie Betätigungsart hat, bei der sie ohne wesentliche Kippbewegung gedrückt wird und dabei mindestens zwei Mikrotaster (18a) betätigt.

8. Taster (10) nach einem der Ansprüche 4 bis 6, **dadurch gekennzeichnet, dass** Mittel (40) vorgesehen sind, die eine gleichzeitige Betätigung der Wippe (14) in der ersten und in der zweiten Betätigungsart verhindern.

9. Taster (10) nach Anspruch 7, **dadurch gekennzeichnet, dass** Mittel (40) vorgesehen sind, die bei der kippfreien Betätigungsart ein Betätigen der Wippe (14) in der ersten Betätigungsart verhindern.

10. Taster (10) nach Anspruch 8 oder 9, **dadurch gekennzeichnet, dass** die Mittel (40) zum Verhindern gleichzeitiger Betätigung in unterschiedlichen Betätigungsarten aus vierten Vorsprüngen (42) bestehen, die von einem Umfangsrand (44) des Unterteils (12) abstehen und gegen die eine Umfangswand (46) der Wippe (14) stößt.

11. Taster (10) nach einem der Ansprüche 4 bis 6, **dadurch gekennzeichnet, dass** die Wippe (14) auf der Kippachse der ersten Betätigungsart Rastelemente (48) aufweist, die mit Gegenelementen (50) des Unterteils (12) in Eingriff sind, so dass die Rastelemente (48) die Drehpunkte der Kippbewegung der Wippe (14) um die Kippachse (32) definieren.

12. Taster (10) nach den Ansprüchen 6 und 11, **dadurch gekennzeichnet, dass** mindestens eines der Rastelemente (48) bzw. der Gegenelemente (50) von solcher Größe ist, dass das Rastelement (48) und das Gegenelement (50) gegeneinander und senkrecht zu dem Unterteil (12) verschiebbar sind, so dass das jeweils gegenüberliegende Rastelement (48) den Drehpunkt der Schwenkbewegung der zweiten Betätigungsart der Wippe (14) definiert.

13. Taster (10) nach einem der Ansprüche 1 bis 12, **dadurch gekennzeichnet, dass** das Unterteil (12) vier in einem Rechteck angeordnete Mikrotaster (18a) aufweist.

14. Taster (10) nach einem der Ansprüche 1 bis 13, **dadurch gekennzeichnet, dass** genau zwei diagonal gegenüberliegende Mikrotaster (18) von der Folie (20) bedeckt sind.

15. Taster (10) nach einem der Ansprüche 1 bis 14, **dadurch gekennzeichnet, dass** die Folie (20) einen ausgeschnittenen Bereich (52) besitzt, dem zwei nicht von der Folie (20) bedeckte Mikrotaster (18a) zugeordnet sind.

16. Taster (10) nach einem der Ansprüche 4 bis 15, **dadurch gekennzeichnet, dass** bei der ersten Betätigungsart einer der von der Folie (20) bedeckten Mikrotaster (18) betätigt wird.

17. Taster (10) nach einem der Ansprüche 6 bis 16, **dadurch gekennzeichnet, dass** bei der zweiten Betätigungsart einer der nicht von der Folie (20) bedeckten Mikrotaster (18a) betätigt wird.

18. Taster (10) nach einem der Ansprüche 1 bis 17, **dadurch gekennzeichnet, dass** die ersten Vorsprünge (24) auf mindestens zwei gegenüberliegenden Seiten des betreffenden Mikrotasters (18) angeordnet sind.

19. Taster (10) nach einem der Ansprüche 1 bis 18, **dadurch gekennzeichnet, dass** die Stützelemente (22) auf mindestens zwei gegenüberliegenden Seiten des betreffenden Mikrotasters (18,18a) angeordnet sind.

20. Taster (10) nach einem der Ansprüche 1 bis 19, **dadurch gekennzeichnet, dass** der Taster (10) einen Vorsatz für eine Wanddose aufweist.

## Claims

1. A push button (10) comprising
a flat lower portion (12),
a flat rocker (14) arranged to be moved relative to the lower portion (12), and
a resetting means (16) urging the rocker (14) towards a base position (16),
the lower portion (12) comprising a plurality of micro pushbuttons (18, 18a) arranged to be actuated by the rocker (14) for establishing an electric contact,
**characterized in**
**that** the resetting means (16) comprises an elastically deformable sheet (20) covering at least one of the micro pushbuttons (18),
**that** the lower portion (12) is provided with support elements (22) having the sheet (20) resting thereon, and
**that** the rocker (14) is provided with first projections (24) for bending the sheet (20) in a manner causing a force applied to the rocker (14) to be transmitted by the sheet (20) from the projections (24) to the actuating element (26) of the respective micro pushbutton (18).

2. The push button (10) according to claim 1, **characterized in that** at least one of the micro pushbuttons (18a) is not covered by the sheet (20) and that the rocker (14) is provided with at least one second projection (28) for directly actuating this micro pushbutton (18a).

3. The push button (10) according to claim 2, **characterized in that** the rocker (14) is provided with at least one third projection (30) which, when the second projection (28) actuates the micro pushbutton (18a), deforms the sheet (20) in a manner causing the sheet (20) to exert, by its elasticity, a resetting force onto the rocker (14).

4. The push button (10) according to any one of claims 1 to 3, **characterized in that** the rocker (14) has at least two actuation modes in which it is tilted about an axis so as to actuate respectively different micro pushbuttons (18a).

5. The push button (10) according to claim 4, **characterized in that**, in the first actuation mode, the rocker (14) is tilted about a central axis (32) of the lower portion (12).

6. The push button (10) according to claim 4 or 5, **characterized in that**, in the second actuation mode, the rocker (14) is tilted about a first pivoting axis (34) and/or a second pivoting axis (36), the pivoting axes extending along opposite edges (38) of the lower portion (12).

7. The push button (10) according to any one of claims 1 to 6, **characterized in that** the rocker (14) has a tilt-free actuation mode in which it is pressed without substantial tilting movement to thus actuate at least two micro pushbuttons (18a).

8. The push button (10) according to any one of claims 4 to 6, **characterized by** means (40) for preventing the rocker (14) to be actuated simultaneously in the first and second actuation modes.

9. The push button (10) according to claim 7, **characterized by** means (40) which, in the tilt-free actuation mode, prevent the rocker (14) to be actuated in the first actuation mode.

10. The push button (10) according to claim 8 or 9, **characterized in that** the means (40) for preventing simultaneous actuation in different actuation modes consist of fourth projections (42) projecting from a peripheral edge (44) of the lower portion (12) and having a peripheral edge (46) of the rocker (14) abutting thereon.

11. The push button (10) according to any one of claims 4 to 6, **characterized in that** the rocker (14), on the tilting axis of the first actuation mode, is provided with locking elements (48) arranged to engage counterpart elements (50) on the lower portion (12) so that the locking elements (48) define the pivoting points of the tilting movement of the rocker (14) about the tilting axis (32).

12. The push button (10) according to claims 6 and 11, **characterized in that** at least one of the locking elements (48) and the counterpart elements (50), respectively, is of a size allowing the locking element (48) and the counterpart element (50) to be displaced against each other and in a vertical direction relative to the lower portion (12) so that the respective opposite locking element (48) defines the pivot point of the pivoting movement of the second actuation mode of the rocker (14).

13. The push button (10) according to any one of claims 1 to 12, **characterized in that** the lower portion (12) comprises four micro pushbuttons (18a) arranged in a rectangular configuration.

14. The push button (10) according to any one of claims 1 to 13, **characterized in that** exactly two diagonally opposite micro pushbuttons (18) are covered by the sheet (20).

15. The push button (10) according to any one of claims 1 to 14, **characterized in that** the sheet (20) has a cutout portion (52) with two micro pushbuttons (18a) assigned thereto which are not covered by the sheet (20).

16. The push button (10) according to any one of claims 4 to 15, **characterized in that**, in the first actuation mode, there is actuated one of the micro pushbuttons (18a) covered by the sheet (20).

17. The push button (10) according to any one of claims 6 to 16, **characterized in that**, in the second actuation mode, there is actuated one of the micro pushbuttons (18a) not covered by the sheet (20).

18. The push button (10) according to any one of claims 1 to 17, **characterized in that** the first projections (24) are arranged on at least two opposite sides of the respective micro pushbutton (18).

19. The push button (10) according to any one of claims 1 to 18, **characterized in that** the support elements (22) are arranged on at least two sides of the respective micro pushbutton (18,18a).

20. The push button (10) according to any one of claims 1 to 19, **characterized in that** the push button (10) comprises an attachment portion for connection to a wall socket.

## Revendications

1. Bouton poussoir (10), comportant
une partie inférieure (12) plate,
une bascule (14) plate, mobile par rapport à la partie inférieure (12) et
un dispositif de rappel (16) pressant la bascule (14) dans une position de base,
la partie inférieure (12) présentant plusieurs microboutons poussoirs (18, 18a) destinés à être actionnés par la bascule (14) pour l'établissement d'un contact électrique,
**caractérisé en ce que** le dispositif de rappel (16) comprend une feuille déformable élastiquement qui recouvre au moins l'un des microboutons poussoirs (18),
**en ce que** la partie inférieure (12) présente des éléments d'appui (22) sur lesquels repose la feuille (20), et
**en ce que** la bascule (14) présente des premiers éléments saillants (24) pour déformer la feuille (20) de telle sorte que la feuille (20) transmet à l'élément d'actionnement (26) du microbouton poussoir (18) concerné, une force exercée sur la bascule (14), à partir des éléments saillants (24).

2. Bouton poussoir (10) selon la revendication 1, **caractérisé en ce qu'**au moins l'un des microboutons poussoirs (18a) n'est pas recouvert par la feuille (20), et **en ce que** la bascule (14) présente au moins un deuxième élément saillant (28) pour l'actionnement direct de ce microbouton poussoir (18a).

3. Bouton poussoir (10) selon la revendication 2, **caractérisé en ce que** la bascule (14) présente au moins un troisième élément saillant (30) qui déforme la feuille (20) quand le deuxième élément saillant (28) actionne le microbouton poussoir (18a), de telle sorte que la feuille (20) exerce une force de rappel sur la bascule (14) en raison de son élasticité.

4. Bouton poussoir (10) selon l'une des revendications 1 à 3, **caractérisé en ce que** la bascule (14) a au moins deux modes d'actionnement dans lesquels elle est basculée autour d'un axe et dans lesquels elle actionne alors respectivement les différents microboutons poussoirs (18a).

5. Bouton poussoir (10) selon la revendication 4, **caractérisé en ce que**, dans le premier mode d'actionnement, la bascule (14) est basculée autour d'un axe médian (32) de la partie inférieure (12).

6. Bouton poussoir (10) selon la revendication 4 ou 5, **caractérisé en ce que**, dans le deuxième mode d'actionnement, la bascule (14) pivote autour d'un premier axe de pivotement (34) et/ou autour d'un deuxième axe de pivotement (36) qui passent le long des bords (38) opposés de la partie inférieure (12).

7. Bouton poussoir (10) selon l'une des revendications 1 à 6, **caractérisé en ce que** la bascule (14) a un mode d'actionnement sans basculement dans lequel elle est pressée sans mouvement de basculement important et dans lequel elle actionne alors au moins deux microboutons poussoirs (18a).

8. Bouton poussoir (10) selon l'une des revendications 4 à 6, **caractérisé en ce qu'**il est prévu des moyens (40) qui empêchent un actionnement simultané de la bascule (14) dans le premier et dans le deuxième mode d'actionnement.

9. Bouton poussoir (10) selon la revendication 7, **caractérisé en ce qu'**il est prévu des moyens (40) qui, lors du mode d'actionnement sans basculement, empêchent un actionnement de la bascule (14) dans le premier mode d'actionnement.

10. Bouton poussoir (10) selon la revendication 8 ou 9, **caractérisé en ce que** les moyens (40) destinés à empêcher l'actionnement simultané dans différents modes d'actionnement comprennent quatre éléments saillants (42) qui sont à distance d'un bord périphérique (44) de la partie inférieure (12) et contre lesquels bute une paroi périphérique (46) de la bascule (14).

11. Bouton poussoir (10) selon l'une des revendications 4 à 6, **caractérisé en ce que** la bascule (14) présente, sur l'axe de basculement du premier mode d'actionnement, des éléments d'arrêt à encoche (48) qui sont en prise avec des éléments opposés (50) de la partie inférieure (12), de sorte que les éléments d'arrêt à encoche (48) définissent les points de rotation du mouvement de basculement de la bascule (14) autour de l'axe de basculement (32).

12. Bouton poussoir (10) selon les revendications 6 et 11, **caractérisé en ce qu'**au moins l'un des éléments d'arrêt à encoche (48) ou des éléments opposés (50) est de dimension telle que l'élément d'arrêt à encoche (48) et l'élément opposé (50) peuvent être déplacés l'un contre l'autre et perpendiculairement à la partie inférieure (12) de sorte que l'élément d'arrêt à encoche (48) respectivement opposé définit le point de rotation du mouvement de pivotement du deuxième mode d'actionnement de la bascule (14).

13. Bouton poussoir (10) selon l'une des revendications 1 à 12, **caractérisé en ce que** la partie inférieure (12) présente quatre microboutons poussoirs (18a) disposés en rectangle.

14. Bouton poussoir (10) selon l'une des revendications 1 à 13, **caractérisé en ce que** juste deux microboutons poussoirs (18) opposés en diagonale sont recouverts par la feuille (20).

15. Bouton poussoir (10) selon l'une des revendications 1 à 14, **caractérisé en ce que** la feuille (20) présente une zone découpée (52) à laquelle sont affectés deux microboutons poussoirs (18a) non recouverts par la feuille (20).

16. Bouton poussoir (10) selon l'une des revendications 4 à 15, **caractérisé en ce que**, dans le premier mode d'actionnement, l'un des microboutons poussoirs (18) recouverts par la feuille (20) est actionné.

17. Bouton poussoir (10) selon l'une des revendications 6 à 16, **caractérisé en ce que**, dans le deuxième mode d'actionnement, l'un des microboutons poussoirs (18a) non recouverts par la feuille (20) est actionné.

18. Bouton poussoir (10) selon l'une des revendications 1 à 17, **caractérisé en ce que** les premiers éléments saillants (24) sont disposés sur au moins deux côtés opposés du microbouton poussoir (18) concerné.

19. Bouton poussoir (10) selon l'une des revendications 1 à 18, **caractérisé en ce que** les éléments d'appui (22) sont disposés sur au moins deux côtés opposés du microbouton poussoir (18, 18a) concerné.

20. Bouton poussoir (10) selon l'une des revendications 1 à 19, **caractérisé en ce que** le bouton poussoir (10) présente un adaptateur pour une boîte murale.
